# FASCICULE DE BREVET EUROPEEN

(11) **EP 3 489 764 B1**
(45) Date de publication et mention de la délivrance du brevet: **26.05.2021**
(21) Numéro de dépôt: 17203954.7
(22) Date de dépôt: 28.11.2017
(51) Int. Cl.: G04B 19/12, G04B 19/14, G04B 45/00

(54) **CONSTRUCTION POUR CADRAN FRAGILE**
ANORDNUNG FÜR EMPFINDLICHES ZIFFERBLATT
ARRANGEMENT FOR FRAGILE DIAL

(43) Date de publication de la demande: 29.05.2019
(73) Titulaire: Omega SA, 2502 Bienne (CH)
(72) Inventeur: ERARD, Bastien, 2345 Les Breuleux (CH)
(74) Mandataire: ICB SA

(56) Documents cités:
- CH-A- 182 122
- CH-A- 329 446
- CH-A2- 700 664
- CN-U- 204 759 038
- FR-A1- 2 162 349

## Description

### Objet de l'invention

La présente invention se rapporte au domaine de l'horlogerie et plus spécifiquement à une construction pour un cadran réalisé dans un matériau fragile. Elle se rapporte également à l'agencement de ce cadran au sein d'une montre.

### Arrière-plan technologique

Les cadrans de montre peuvent être réalisés dans des matériaux tels que la nacre, l'aventurine, etc. qui présentent un aspect esthétique attractifs mais qui ont pour inconvénient d'être fragiles. En conséquence, ils sont susceptibles de se fracturer ou de se fissurer lorsque la montre qui est équipée subie un choc par exemple si la montre vient à chuter sur un sol dur .Dès lors ces montres peuvent ne pas remplir les conditions du test aux chocs régi par la norme NIHS_91-10.

Dans une construction classique représentée à la figure 1, le cadran 2 comporte deux plaques 3,4 collées l'une sur l'autre avec une plaque de support 3 réalisée dans un matériau métallique tel que le laiton et une plaque 4 visible au travers de la glace 5 et qui est réalisée dans le matériau fragile en question. Dans cette construction, les deux plaques ont le même diamètre et sont délimitées par des tranches axialement alignées. Ces dernières sont montées en regard de la collerette 7a de la carrure 7 avec un jeu destiné à la reprise des chocs radiaux. De par l'alignement des tranches, les plaques sont montées en regard de la carrure avec un même jeu avec, pour conséquence, qu'en cas de choc radial, les deux plaques viennent buter contre la carrure. Par ailleurs, la plaque fragile 4 est montée en regard de la lunette à réhaut 6 avec un jeu destiné à la reprise des chocs verticaux. Cela signifie qu'en cas de choc, c'est la plaque fragile qui entre en collision avec la lunette. On voit ainsi que cette construction présente pour désavantage que, lors d'un choc radial ou vertical, la plaque fragile est sollicitée autant, voire plus, que la plaque de support ce qui risque de la fissurer ou de la fracturer.

Le document FR 2162349 décrit un cadran constitué d'une plaque de base métallique sur laquelle est apposée et collée une mince plaque de nacre recouverte à son dos d'une couche opaque ou d'une couche de plaquage. La surface de la plaque de nacre est identique à celle de la plaque de base.

Le document CH 329 446 décrit un cadran constitué de deux plaques superposées. La plaque inférieure présentant des signes en relief introduits dans des découpes de la plaque supérieure.

Le document CN 204 7559 038 décrit un cadran constitué de deux éléments superposées (cf. Fig. 4 et 5). La plaque supérieure 51 est rapportée sur un anneau périphérique 52 de diamètre supérieure à celui de la plaque supérieure.

### Résumé de l'invention

Pour remédier au désavantage précité, la présente invention a pour objet principal de proposer une nouvelle construction de cadran permettant de réduire les sollicitations sur la plaque fragile lors d'un choc qu'il soit radial ou vertical.

A cet effet, la présente invention propose un cadran formé de deux plaques accolées de dimensions différentes avec une plaque de support ayant une dimension supérieure à celle de la plaque fragile de manière à libérer sur la plaque de support un rebord périphérique destiné à être monté dans une direction verticale en regard de la lunette en lieu et place du rebord périphérique de la plaque fragile. Un tel cadran est défini par la revendication 1 du brevet.

La présente invention a également pour objet une montre, typiquement une montre bracelet telle que définie à la revendication 8 du brevet.

Ainsi, en cas de choc vertical, c'est la plaque de support qui vient buter contre la lunette alors que la plaque fragile peut se déplacer sur une même course sans rencontrer d'obstacles. Il s'ensuit que le risque de fissurer ou fracturer la plaque fragile est fortement réduit.

Dans cette nouvelle construction de cadran, les tranches respectives des plaques ne sont pas alignées verticalement. Cela permet de monter le cadran au sein de la boîte de montre avec des jeux radiaux distincts pour les deux plaques. Il est ainsi possible de monter la tranche de la plaque fragile avec un jeu radial supérieur à celui pour la tranche de la plaque de support de manière à ce que, lors d'un choc radial, ce soit uniquement la tranche de la plaque de support qui arrive à butée contre la boîte. De nouveau, il s'ensuit que la plaque fragile ne sera sollicitée que de manière négligeable lors d'un choc radial.

D'autres avantages ressortiront des caractéristiques exprimées dans les revendications, de la description détaillée de l'invention illustrée ci-après à l'aide des dessins annexés donnés à titre d'exemples nullement limitatifs.

### Brève description des figures

La figure 1 représente une vue partielle en coupe d'une construction selon l'art antérieur d'un cadran fragile agencé au sein de la boîte de montre.
La figure 2A représente une vue partielle en coupe d'une construction selon l'invention d'un cadran fragile agencé au sein de la boîte de montre.
La figure 2B est un agrandissement de la figure 2A.

### Description détaillée de l'invention

La présente invention se rapporte à une construction de cadran et à son agencement au sein d'une boîte de montre comprenant un mouvement d'horlogerie M surmonté d'un cadran 2 au-dessus duquel se déplacent des aiguilles d'heures, H de minutes m et de secondes S entrainées par le mouvement M. Se référant aux figures 2A et 2B, le cadran 2 est formé de deux plaques collées avec une plaque de support 3 réalisée, de préférence, dans un matériau métallique tel que laiton et avec une plaque 4 réalisée dans le matériau fragile. On entend par matériau fragile tout matériau susceptible de se casser/fissurer et non de se déformer sous l'effet d'un choc ou en d'autres termes un matériau ne présentant pas de déformation plastique sous contrainte. Par exemple, pour en citer quelques-uns, il peut s'agir du quartz avec une de ses variétés qui est l'aventurine, de la nacre, de la céramique, du silicium, etc. Les plaques 3 et 4 sont de manière avantageuse collées au moyen d'un ruban adhésif double face (non représenté) interposé entre elles. L'utilisation d'un tel ruban permet d'assure un bon maintien des plaques ensemble tout en permettant une liaison capable d'amortir des chocs subis par la plaque métallique.

De manière conventionnelle, la boîte de montre 1 comporte une glace 5, un fond 8 et un élément de jonction entre la glace 5 et le fond 8 réalisé en une ou plusieurs pièces et comprenant une lunette 6, un réhaut 6a et une carrure 7. La plaque fragile 4 est disposée du côté de la glace 5 et la plaque de support 3 est disposée du côté du fond 8 de la boîte de montre 1. La plaque de support ainsi que la plaque fragile définissent un plan horizontal, les plaques étant disposées l'une au-dessus de l'autre selon une direction perpendiculaire à ce plan, c.à.d. selon une direction verticale. De manière classique, la plaque de support 3 et la plaque fragile 4 sont percés d'orifices 9 pour le passage de l'axe 10 des aiguilles. Par ailleurs, la plaque de support 3 pourrait être évidée en son centre.

Selon l'invention, la plaque fragile 4 a une surface qui est inférieure à celle de la plaque de support 3 et qui en projection verticale sur la plaque support 3 ne dépasse pas le contour de cette dernière, de manière à libérer sur la plaque de support 3 un rebord périphérique 3b destiné à être monté en regard d'une paroi de l'élément de jonction et, plus précisément, du réhaut 6a qui est solidaire de la lunette 6 dans l'exemple illustré.

Ce rebord 3b est dimensionné pour être en grande partie masqué par le réhaut depuis l'extérieur de la glace. Il est sensiblement horizontal et destiné à être monté en regard d'une surface complémentaire du réhaut 6a avec un jeu Dz permettant de reprendre les chocs verticaux. Ce jeu Dz est sensiblement constant et compris entre 0.01 et 0.1 mm, et préférentiellement entre 0.03 et 0.07 mm.

Le rebord périphérique 3b s'étend jusqu'à la tranche 3c de la plaque de support 3, cette tranche 3c étant sensiblement verticale et destinée à être montée en regard d'une autre paroi de l'élément de jonction avec un jeu Dx₁ afin de reprendre les chocs radiaux. Plus précisément, la tranche 3c est montée en regard d'une paroi 7b de forme complémentaire (en l'occurrence droite et perpendiculaire au plan du cadran 2) de la collerette intérieure 7a de la carrure 7.

Les deux plaques sont disposées de manière sensiblement concentrique par rapport à l'axe central 10 de la boîte qui est l'axe des aiguilles. Ainsi, dans le cas d'un cadran circulaire, la plaque fragile a un diamètre moindre que le diamètre de la plaque de support et le rebord périphérique forme un anneau de largeur constante autour de la plaque fragile.

Selon la variante préférée représentée aux figures 2A et 2B, la plaque de support 3 comporte un logement 3a dans lequel est fixée la plaque fragile 4. Ce logement a une forme sensiblement complémentaire à celle de la plaque de support. Préférentiellement, il a une profondeur qui est inférieure à l'épaisseur de la plaque fragile de manière à ce qu'une partie de la tranche 4a de la plaque fragile 4 se dresse en dehors du logement 3a. Il est également envisageable que le logement 3a ait une profondeur sensiblement égale à l'épaisseur de la plaque fragile 4 auquel cas le rebord périphérique 3b et la face supérieure de la plaque fragile 4 sont sensiblement dans un même plan. Dans ce cas, la plaque fragile 4 est donc entièrement contenue dans la plaque de support 3.

Selon une autre variante non représentée, la plaque de support est dépourvue d'un logement et la plaque fragile 4 est superposée sur la plaque de support 3 tout en maintenant un rebord périphérique 3b de la plaque de support 3 libre pour un montage en regard du réhaut 6a.

Selon encore une autre variante (non représentée) la plaque de support 3 est évidée en son centre et forme un cadre comprenant un rebord intérieur défini par une portion périphérique intérieure de fond du logement 3a.

Se référant à la variante préférée des figures 2A et 2B, au moins une partie de la tranche 4a de la plaque fragile 4 se dresse verticalement au-dessus du rebord périphérique 3b. Cette partie est montée en regard d'une paroi verticale de l'élément de jonction, et plus précisément d'une paroi verticale 6b du réhaut 6a. Elle est montée avec un jeu Dx₂ sensiblement constant. Selon l'invention, le jeu Dx₂ est supérieur au jeu Dx₁ afin que, lors d'un choc radial, la plaque de support 3 arrive en butée contre la paroi 7b de la collerette 7a sans que la tranche 4a de la plaque fragile 4 n'entre en collision avec la paroi 6b du réhaut 6a. Dx₂ est choisi de manière à être supérieure à Dx₁ tout en étant suffisant petit que pour être peu perceptible voire invisible à l'œil nu au travers de la glace. Ainsi, préférentiellement, Dx₂ est compris entre 0.05 et 0.15 mm et Dx₁ est compris entre 0.01 et 0.1 mm avec Dx₂ > Dx₁. Plus préférentiellement, Dx₂ est compris entre 0.08 et 0.12 mm et Dx₁ est compris entre 0.03 et 0.07 mm *(Idem).* Avantageusement la surface du rebord périphérique de la plaque de support et/ou la paroi 6b du réhaut sont revêtues d'une couche de couleur sombre.

De même, lorsque la plaque de support est superposée sur la plaque fragile, la tranche de la plaque fragile est montée avec un jeu Dx₂ supérieur à Dx₁.

Enfin, si la plaque fragile est entièrement contenue dans le logement de la plaque de support, seule cette dernière est sollicitée lors d'un choc radial.

### Légende

(1) Boîte de montre
(2) Cadran
(3) Plaque de support, aussi appelée première plaque
   a. Logement
   b. Rebord périphérique
   c. Tranche
(4) Plaque fragile, aussi appelée deuxième plaque a. Tranche
(5) Glace
(6) Lunette
   a. Réhaut
(7) Carrure
   a. Collerette intérieure
(8) Fond
(9) Orifices pour le passage des aiguilles
(10) Axe des aiguilles
   Dₓ : Jeu horizontal, aussi dit radial
   D_{z} : Jeu vertical

## Revendications

1. Montre comprenant une boîte (1) délimitant un volume dans lequel est monté un cadran (2) comportant une première plaque de support (3) et une deuxième plaque (4) réalisée dans un matériau fragile, les deux plaques (3,4) définissant un plan horizontal et étant accolées l'une sur l'autre de manière sensiblement concentrique selon une direction verticale par rapport au plan horizontal, chaque plaque (3,4) étant délimitée par une tranche (3c,4a), la tranche (3c) de la première plaque (3) formant une première surface d'assemblage du cadran (2), la deuxième plaque (4) ayant une surface inférieure à la surface de la première plaque (3) et qui en projection verticale sur la première plaque (3) ne dépasse pas le contour de la première plaque (3) de manière à libérer sur la première plaque (3) un rebord périphérique (3b), ledit rebord périphérique (3b) formant une deuxième surface d'assemblage du cadran (2), la boîte (1) étant munie d'un fond (8), d'une glace (5) et d'un élément de jonction entre le fond (8) et la glace (5) réalisé en une ou plusieurs pièces et comprenant une carrure (7), la première plaque de support (3) étant disposée du côté du fond (8) et la deuxième plaque (4) étant disposée du côté de la glace (5), la première surface d'assemblage du cadran (2) étant montée dans la direction du plan horizontal en regard d'une première paroi de l'élément de jonction avec un jeu Dx₁ destiné à reprendre les chocs horizontaux, dans laquelle, dans la direction verticale, la deuxième surface d'assemblage du cadran (2) est montée en regard d'une deuxième paroi de l'élément de jonction avec un jeu Dz afin que, lors de chocs verticaux, seule la première plaque de support (3) du cadran (2) vienne à butée contre l'élément de jonction, dans laquelle au moins une partie de la tranche (4a) de la deuxième plaque (4) se dresse dans la direction verticale au-dessus du rebord périphérique (3b) de la première plaque (3), ladite au moins partie de la tranche (4a) formant une troisième surface d'assemblage du cadran (2) et dans laquelle, la troisième surface d'assemblage du cadran (2) est montée dans la direction du plan horizontal en regard d'une troisième paroi de l'élément de jonction avec un jeu Dx₂, le jeu Dx₂ étant supérieur au jeu Dx₁ afin que, lors de chocs horizontaux, seule la première plaque de support (3) du cadran (2) vienne à butée contre l'élément de jonction.

2. Montre selon la revendication 1, **caractérisée en ce que** Dx₂ est sensiblement constant et compris entre 0.05 et 0.15 mm, préférentiellement entre 0.08 et 0.12 mm et **en ce que** Dx₁ est sensiblement constant et compris entre 0.01 et 0.1 mm, préférentiellement entre 0.03 et 0.07 mm.

3. Montre selon l'une quelconque des revendications précédentes, **caractérisée en ce que** Dz est sensiblement constant et compris entre 0.01 et 0.1 mm, préférentiellement entre 0.03 et 0.07 mm.

4. Montre selon l'une quelconque des revendications précédentes, **caractérisée en ce que** la première paroi est une paroi sensiblement verticale de la carrure (7).

5. Montre selon l'une quelconque des revendications précédentes comprenant un réhaut disposé entre la glace et le cadran, **caractérisée en ce que** la deuxième paroi est une paroi sensiblement horizontale du réhaut (6a).

6. Montre selon l'une quelconque des revendications précédentes comprenant un réhaut disposé entre la glace et le cadran, **caractérisée en ce que** la troisième paroi est une paroi sensiblement verticale du réhaut (6a).

7. Montre selon l'une quelconque des revendications précédentes comprenant un réhaut disposé entre la glace et le cadran, **caractérisée en ce que** le rebord périphérique (3b) est dimensionné pour être en grande partie masqué par le réhaut (6a) depuis l'extérieur de la montre à travers la glace (5).

8. Montre selon la revendication 1, **caractérisé en ce que** la deuxième plaque (4) est superposée sur la première plaque de support (3) de manière à ce que toute la tranche (4a) de la deuxième plaque se dresse dans la direction verticale au-dessus du rebord périphérique (3b) de la première plaque (3).

9. Montre selon la revendication 1, **caractérisé en ce que** la première plaque de support (3) comporte un logement (3a) dans lequel est accolée la deuxième plaque (4), le logement (3a) étant encadré par le rebord périphérique (3b), la profondeur du logement (3a) étant inférieure à l'épaisseur de la tranche (4a) de la deuxième plaque (4) de manière à ce que ladite partie de la tranche (4a) de la deuxième plaque (4) se dresse dans la direction verticale au-dessus du rebord périphérique (3b) de la première plaque (3).

10. Montre selon la revendication 1, **caractérisé en ce que** la première plaque de support (3) comporte un logement (3a) dans lequel est accolée la deuxième plaque (4), le logement (3a) étant encadré par le rebord périphérique (3b), la profondeur du logement (3a) étant sensiblement égale à l'épaisseur de la tranche (4a) de la seconde plaque (4) de manière à ce que toute la tranche (4a) soit contenue dans la première plaque (3).

11. Montre selon la revendication 9 ou 10, **caractérisé en ce que** le logement (3a) a une forme sensiblement complémentaire à celle de la deuxième plaque (4).

12. Montre selon l'une quelconque des revendications précédentes, **caractérisé en ce que** la première plaque de support (3) est réalisée dans un matériau métallique dont notamment le laiton et **en ce que** la deuxième plaque (4) est réalisée dans un matériau fragile choisi parmi la liste comprenant la nacre, le quartz dont l'aventurine, la céramique et le silicium.

## Patentansprüche

1. Tragbare Uhr, umfassend ein Gehäuse (1), das ein Volumen begrenzt, in dem ein Zifferblatt (2) montiert ist, das eine erste Trägerplatte (3) und eine zweite Platte (4) aus einem fragilen Material umfasst, wobei die beiden Platten (3, 4) eine horizontale Ebene definieren und im Wesentlichen konzentrisch längs einer vertikalen Richtung in Bezug auf die horizontale Ebene aneinander geklebt sind, und jede Platte (3, 4) durch eine Stirnfläche (3c, 4a) begrenzt ist, wobei die Stirnfläche (3c) der ersten Platte (3) eine erste Fläche für den Zusammenbau des Zifferblatts (2) bildet, und die zweite Platte (4) eine Fläche aufweist, die kleiner ist als die Fläche der ersten Platte (3), und die in der vertikalen Projektion auf die erste Platte (3) nicht über die Kontur der ersten Platte (3) herausragt, so dass an der ersten Platte (3) ein Umfangsrand (3b) frei bleibt, wobei der Umfangsrand (3b) eine zweite Fläche für den Zusammenbau des Zifferblatts (2) bildet, und das Gehäuse (1) mit einem Boden (8), einem Glas (5) und einem Verbindungselement zwischen dem Boden (8) und dem Glas (5) versehen ist, das aus einem oder mehreren Teilen ausgeführt ist und ein Gehäusemittelteil (7) umfasst, wobei die erste Trägerplatte (3) auf Seiten des Bodens (8) angeordnet ist und die zweite Platte (4) auf Seiten des Glases (5) angeordnet ist, wobei die erste Fläche für den Zusammenbau des Zifferblatts (2) in Richtung der horizontalen Ebene gegenüberliegend einer ersten Wand des Verbindungselements mit einem Spiel Dx₁ montiert ist, das dazu bestimmt ist, horizontale Stöße zu absorbieren, und die zweite Fläche für den Zusammenbau des Zifferblatts (2) in vertikaler Richtung gegenüberliegend einer zweiten Wand des Verbindungselements mit einem zweiten Spiel Dz montiert ist, damit bei vertikalen Stößen nur die erste Trägerplatte (3) des Zifferblatts (2) an dem Verbindungselement anschlägt, wobei mindestens ein Teil der Stirnfläche (4a) der zweiten Platte (4) sich in vertikaler Richtung über den Umfangsrand (3b) der ersten Platte (3) erhebt, wobei der mindestens eine Teil der Stirnfläche (4a) eine dritte Fläche für den Zusammenbau des Zifferblatts (2) bildet und wobei die dritte Fläche für den Zusammenbau des Zifferblatts (2) in der Richtung der horizontalen Ebene gegenüberliegend einer dritten Wand des Verbindungselements mit einem Spiel Dx₂ montiert ist, wobei das Spiel Dx₂ größer als das Spiel Dx₁ ist, damit bei horizontalen Stößen nur die erste Trägerplatte (3) des Zifferblatts (2) an dem Verbindungselement anschlägt.

2. Tragbare Uhr nach Anspruch 1, **dadurch gekennzeichnet, dass** Dx₂ im Wesentlichen konstant ist und zwischen 0,05 und 0,15 mm, vorzugsweise zwischen 0,08 und 0,12 mm, liegt und dass Dx₁ im Wesentlichen konstant ist und zwischen 0,01 und 0,1 mm, vorzugsweise zwischen 0,03 und 0,07 mm, liegt.

3. Tragbare Uhr nach einem der vorhergehenden Ansprüche, **dadurch gekennzeichnet, dass** Dz im Wesentlichen konstant ist und zwischen 0,01 und 0,1 mm, vorzugsweise zwischen 0,03 und 0,07 mm, liegt.

4. Tragbare Uhr nach einem der vorhergehenden Ansprüche, **dadurch gekennzeichnet, dass** die erste Wand eine im Wesentlichen vertikale Wand des Gehäusemittelteils (7) ist.

5. Tragbare Uhr nach einem der vorhergehenden Ansprüche, umfassend einen Höhenring, der zwischen dem Glas und dem Zifferblatt angeordnet ist, **dadurch gekennzeichnet, dass** die zweite Wand eine im Wesentlichen horizontale Wand des Höhenrings (6a) ist.

6. Tragbare Uhr nach einem der vorhergehenden Ansprüche, umfassend einen Höhenring, der zwischen dem Glas und dem Zifferblatt angeordnet ist, **dadurch gekennzeichnet, dass** die dritte Wand eine im Wesentlichen vertikale Wand des Höhenrings (6a) ist.

7. Tragbare Uhr nach einem der vorhergehenden Ansprüche, umfassend einen Höhenring, der zwischen dem Glas und dem Zifferblatt angeordnet ist, **dadurch gekennzeichnet, dass** der Umfangsrand (3b) so bemessen ist, dass er von der Außenseite der tragbaren Uhr durch das Glas (5) hindurch größtenteils durch den Höhenring (6a) abgedeckt ist.

8. Uhr nach Anspruch 1, **dadurch gekennzeichnet, dass** die zweite Platte (4) der ersten Trägerplatte (3) überlagert ist, derart, dass die gesamte Stirnfläche (4a) der zweiten Platte sich in der vertikalen Richtung über den Umfangsrand (3b) der ersten Platte (3) erhebt.

9. Tragbare Uhr nach Anspruch 1, **dadurch gekennzeichnet, dass** die erste Trägerplatte (3) eine Aufnahme (3a) enthält, in der die zweite Platte (4) verklebt ist, wobei die Aufnahme (3a) von dem Umfangsrand (3b) umrahmt ist, und die Tiefe der Aufnahme (3a) kleiner als die Dicke der Stirnfläche (4a) der zweiten Platte (4) ist, derart, dass sich dieser Teil der Stirnfläche (4a) der zweiten Platte (4) in der vertikalen Richtung über den Umfangsrand (3b) der ersten Platte (3) erhebt.

10. Tragbare Uhr nach Anspruch 1, **dadurch gekennzeichnet, dass** die erste Trägerplatte (3) eine Aufnahme (3a) enthält, in der die zweite Platte (4) verklebt ist, wobei die Aufnahme (3a) von dem Umfangsrand (3b) umrahmt ist, und die Tiefe der Aufnahme (3a) im Wesentlichen gleich der Dicke der Stirnfläche (4a) der zweiten Platte (4) ist, derart, dass die gesamte Stirnfläche (4a) in der ersten Platte (3) enthalten ist.

11. Tragbare Uhr nach Anspruch 9 oder 10, **dadurch gekennzeichnet, dass** die Aufnahme (3a) eine Form besitzt, die zu jener der zweiten Platte (4) im Wesentlichen komplementär ist.

12. Tragbare Uhr nach einem der vorhergehenden Ansprüche, **dadurch gekennzeichnet, dass** die erste Trägerplatte (3) aus einem metallischen Material, insbesondere aus Messing, hergestellt ist und dass die zweite Platte (4) aus einem fragilen Material hergestellt ist, das aus der Liste ausgewählt ist, die Perlmutt, Quarz, einschließlich Glimmerquarz, Keramik und Silicium enthält.

## Claims

1. Watch including a case (1) delimiting a volume inside which is mounted a dial (2) including a first support plate (3) and a second plate (4) made of a fragile material, the two plates (3, 4) defining a horizontal plane and being bonded one on top of the other substantially concentrically in a vertical direction relative to the horizontal plane, each plate (3, 4) being delimited by an edge (3c, 4a), the edge (3c) of the first plate (3) forming a first assembly surface of the dial (2), the second plate (4) having a smaller surface area than the surface area of the first plate (3) and which, in vertical projection onto the first plate (3) does not go beyond the outer edge of the first plate (3) so as to leave free on the first plate (3) a peripheral rim (3b), said peripheral rim (3b) forming a second assembly surface of the dial (2), the case (1) being provided with a back cover (8), with a crystal (5) and with a joining element between the back cover (8) and the crystal (5) made in one or more parts and comprising a case middle (7), the first support plate (3) being arranged on the back cover (8) side and the second plate (4) being arranged on the crystal (5) side, the first assembly surface of the dial (2) being mounted in the horizontal plane direction facing a first wall of the joining element with play Dx₁ intended to absorb horizontal shocks, wherein, in the vertical direction, the second assembly surface of the dial (2) is mounted facing a second wall of the joining element with play Dz such that, during vertical shocks, only the first support plate (3) of the dial (2) butts against the joining element, wherein at least one portion of the edge (4a) of the second plate (4) stands proud in the vertical direction of the peripheral rim (3b) of the first plate (3), said at least one portion of the edge (4a) forming a third assembly surface of the dial (2), and wherein the third assembly surface of the dial (2) is mounted in the horizontal plane direction facing a third wall of the joining element with play Dx₂, play Dx₂ being greater than play Dx₁, so that, during horizontal shocks, only the first support plate (3) of the dial (2) butts against the joining element.

2. Watch according to claim 1, **characterised in that** Dx₂ is substantially constant and comprised between 0.05 and 0.15 mm, preferably between 0.08 and 0.12 mm and **in that** Dx₁ is substantially constant and comprised between 0.01 and 0.1 mm, preferably between 0.03 and 0.07 mm.

3. Watch according to any of the preceding claims, **characterised in that** Dz is substantially constant and comprised between 0.01 and 0.1 mm, preferably between 0.03 and 0.07 mm.

4. Watch according to any of the preceding claims, **characterised in that** the first wall is a substantially vertical wall of the case middle (7).

5. Watch according to any of the preceding claims, comprising a flange arranged between the crystal and the dial, **characterised in that** the second wall is a substantially horizontal wall of the flange (6a).

6. Watch according to any of the preceding claims, comprising a flange arranged between the crystal and the dial, **characterised in that** the third wall is a substantially vertical wall of the flange (6a).

7. Watch according to any of the preceding claims, comprising a flange arranged between the crystal and the dial, **characterised in that** the peripheral rim (3b) is dimensioned to be largely concealed by the flange (6a) from the exterior of the watch through the crystal (5).

8. Watch according to claim 1, **characterised in that** the second plate (4) is superposed on the first support plate (3) such that the entire edge (4a) of the second plate stands proud in the vertical direction of the peripheral rim (3b) of the first plate (3).

9. Watch according to claim 1, **characterised in that** the first support plate (3) includes a housing (3a) inside which the second plate (4) is bonded, the housing (3a) being framed by the peripheral rim (3b), the depth of the housing (3a) being smaller than the thickness of the edge (4a) of the second plate (4) so that said portion of the edge (4a) of the second plate (4) stands proud in the vertical direction of the peripheral rim (3b) of the first plate (3).

10. Watch according to claim 1, **characterised in that** the first support plate (3) includes a housing (3a) inside which the second plate (4) is bonded, the housing (3a) being framed by the peripheral rim (3b), the depth of the housing (3a) being substantially equal to the thickness of the edge (4a) of the second plate (4) so that the entire edge (4a) is contained within the first plate (3).

11. Watch according to claim 9 or 10, **characterised in that** the housing (3a) has a substantially complementary shape to that of the second plate (4).

12. Watch according to any of the preceding claims, **characterised in that** the first support plate (3) is made of a metal material especially brass and **in that** the second plate (4) is made of a fragile material selected from the list including mother-of-pearl, quartz including aventurine, ceramic and silicon.
